# EUROPÄISCHE PATENTSCHRIFT

(11) **EP 2 714 945 B1**
(45) Veröffentlichungstag und Bekanntmachung des Hinweises auf die Patenterteilung: **14.10.2015**
(21) Anmeldenummer: 12727288.8
(22) Anmeldetag: 22.05.2012
(51) Int. Cl.: C21D 1/25, C21D 1/673, C21D 8/04, C21D 9/48, F27D 3/00, C22F 1/04

(54) **GLÜHVORRICHTUNG UND VERFAHREN ZUM GLÜHEN VON METALLPLATTEN**
ANNEALING DEVICE AND METHOD FOR ANNEALING PLATES OF METAL
DISPOSITIF ET PROCÉDÉ DE RECUIT DE PLAQUES DE MÉTAL

(30) Priorität: 26.05.2011 DE 102011103269
(43) Veröffentlichungstag der Anmeldung: 09.04.2014
(73) Patentinhaber: ThyssenKrupp System Engineering GmbH, 74076 Heilbronn (DE)
(72) Erfinder: LÖSCH, Alfred, 66636 Tholey (DE)
(74) Vertreter: Loock, Jan Pieter
(86) Internationale Anmeldenummer: PCT/EP2012/002165
(87) Internationale Veröffentlichungsnummer: WO 2012/159733

(56) Entgegenhaltungen:
- WO-A1-2011/009769
- DE-B3-102005 055 494
- JP-A- 61 044 162
- JP-A- 62 001 847
- US-A1- 2010 192 659

## Beschreibung

### Stand der Technik

Die vorliegende Erfindung geht aus von einer Glühvorrichtung nach dem Oberbegriff des Anspruchs 1.

Solche Glühvorrichtungen sind allgemein bekannt und werden üblicherweise zur Wärmevorbehandlung von metallischen Werkstücken verwendet, um definierte Werkstückeigenschaften zu erhalten. Insbesondere kann bei der Herstellung von umgeformten Bauteilen aus hochfesten Aluminium-Werkstücken, beispielsweise für die Anwendung im Automobilbereich, die Festigkeit der Aluminium Werkstücke vorübergehend herabgesetzt und somit die Umformbarkeit der Aluminium-Werkstücke durch ein vorheriges Glühverfahren verbessert werden. Das Werkstück wird hierbei üblicherweise auf eine bestimmte Temperatur aufgewärmt, anschließend durch Halten des Werkstücks auf einer bestimmten Haltetemperatur lösungsgeglüht und abschließend abgekühlt. Das Lösungsglühen dient dazu, die die durch die Haltetemperatur hervorgerufenen gewünschten chemischen und physikalischen Vorgänge im Werkstück zu erzeugen. In nachfolgenden Schritten werden die Werkstücke je nach Anwendungsfall in beliebiger Weise gestanzt, gepresst, geschnitten oder dergleichen.

Eine solche Wärmebehandlung von Aluminium-Werkstücken ist beispielsweise aus der Druckschrift DE 199 26 229 C1 sowie aus dem Dokument US-A 2010/192 659 bekannt.

Die Werkstücke, welche in der Glühvorrichtung einer Wärmehandlung unterzogen werden, sind insbesondere im Bereich des Automobilsektors üblicherweise als vergleichsweise großflächige Metallplatten ausgebildet. Für das Lösungsglühen müssen diese Metallplatten für eine vorbestimmte Haltezeit auf der Haltetemperatur gehalten werden, wobei diese Haltezeit unter anderem von der Legierungszusammensetzung der Metallplatten abhängt. Bei der Verwendung von großflächigen Metallplatten aus hochfestem Aluminium müssen die Metallplatten für eine vergleichsweise lange Haltezeit auf der Haltetemperatur gehalten werden, wodurch bei einer großen Anzahl bzw. einem großen Durchsatz von zu behandelnden Metallplatten ein enormer Raumbedarf für das Lösungsglühen der Metallplatten entsteht. Hierdurch entstehen unerwünscht lange Förderwege zwischen den einzelnen Bearbeitungsstellen.

### Offenbarung der Erfindung

Die Aufgabe der vorliegenden Erfindung ist es eine Glühvorrichtung und ein Verfahren zum Glühen von Metallplatten zur Verfügung zu stellen, bei welchem ein effizienteres Halten der Metallplatten auf einer bestimmten Temperatur mit gleichzeitig deutlich reduziertem Raumbedarf, höherem Durchsatz und geringerer Störanfälligkeit ermöglicht wird.

Gelöst wird diese Aufgabe mit einer Glühvorrichtung zum Glühen von Metallplatten, welche eine Aufwärmvorrichtung zum Aufwärmen der Metallplatten und eine Ausgleichsvorrichtung zum Halten der Metallplatten auf einer im Wesentlichen konstanten Temperatur aufweist, wobei die Ausgleichsvorrichtung einen Stapel- und Transportmechanismus zum Übereinanderstapeln der mittels der Aufwärmvorrichtung aufgewärmten Metallplatten in der Ausgleichsvorrichtung und zum Transport der aufgewärmten Metallplatten entlang einer zur ihren Haupterstreckungsebenen senkrechten vertikalen Richtung durch die Ausgleichsvorrichtung aufweist.

Die erfindungsgemäße Vorrichtung hat gegenüber dem Stand der Technik den Vorteil, dass die Metallplatten in der Ausgleichsvorrichtung durch den Stapel- und Transportmechanismus übereinander stapelbar sind, so dass der Bauraumbedarf für die Ausgleichsvorrichtung in der Fläche deutlich reduziert ist. Gleichzeitig sorgt der vertikale Transport der Metallplatten durch die Ausgleichsvorrichtung für eine entsprechend lange Verweildauer der Metallplatten in der Ausgleichsvorrichtung, so dass die Metallplatten entsprechend einer vorbestimmten Haltezeit auf der im Wesentlichen konstanten Temperatur gehalten werden und somit die durch die entsprechende Haltetemperatur hervorgerufenen gewünschten chemischen und physikalischen Vorgänge in den Metallplatten hervorzurufen.

Vorzugsweise umfasst die Ausgleichsvorrichtung einen wärmeisolierten Glühbehälter, in welchem die Metallplatten mittels des Stapel- und Transportmechanismus in vertikaler Richtung gestapelt werden und durch welchen die Metallplatten mittels des Stapel- und Transportmechanismus in vertikaler Richtung transportiert werden. Die Metallplatten umfassen vorzugsweise ein Aluminiummaterial.

Vorteilhafte Ausgestaltungen und Weiterbildungen der Erfindung sind den Unteransprüchen, sowie der Beschreibung unter Bezugnahme auf die Zeichnungen entnehmbar.

Gemäß der vorliegenden Erfindung ist vorgesehen, dass die Ausgleichsvorrichtung eine passive Ausgleichsvorrichtung ist und ohne eine aktive Heizvorrichtung zum Halten der Metallplatten auf einer im Wesentlichen konstanten Temperatur ausgebildet ist. Die Ausgleichsvorrichtung ist somit eine passive Vorrichtung, d.h. die Ausgleichsvorrichtung weist keine aktiven Wärmemittel und kaum bewegliche mechanische Elemente im temperaturbelasteten Bereich auf. Die Haltetemperatur wird dabei vorzugsweise nur durch die aufgewärmten Metallplatten bzw. optional durch vorgewärmte Warenträger in den Glühbehälter eingebracht.

Gemäß einer bevorzugten Ausführungsform der vorliegenden Erfindung ist vorgesehen, dass die Ausgleichsvorrichtung eine Eingangsöffnung zum Einführen der mittels der Aufwärmvorrichtung aufgewärmten Metallplatten in die Ausgleichsvorrichtung und eine Ausgangsöffnung zum Ausgeben der mittels des Stapel- und Transportmechanismus durch die Ausgleichsvorrichtung transportierten Metallplatten aus der Ausgleichsvorrichtung aufweist, wobei die Ausgangsöffnung insbesondere entlang der vertikalen Richtung auf einer der Eingangsöffnung gegenüberliegenden Seite der Ausgleichsvorrichtung angeordnet ist. Dies hat den Vorteil, dass die Metallplatten durch das sukzessive Einbringen in die Ausgleichsvorrichtung in der Ausgleichsvorrichtung übereinander gestapelt werden. Insbesondere ist es somit möglich, dass die Metallplatten in einer kontinuierlichen Bewegung die Ausgleichsvorrichtung durchlaufen und somit trotz reduziertem Bauraumbedarf ein hoher Durchsatz von Metallplatten erzielt wird.

Gemäß einer bevorzugten Ausführungsform der vorliegenden Erfindung ist vorgesehen, dass der Stapel- und Transportmechanismus derart ausgebildet ist, dass die Metallplatten im Wesentlichen antiparallel zur Richtung des Schwerefelds der Erde durch die Ausgleichsvorrichtung transportiert werden. Dies hat den Vorteil, dass die Metallplatten im Wesentlich parallel zum Wärmestrom in der Ausgleichsvorrichtung transportiert werden. Die durch die Aufwärmvorrichtung aufgeheizten Metallplatten werden hierbei in die im unteren Bereich der Ausgleichsvorrichtung angeordnete Eingangsöffnung in die Ausgleichsvorrichtung eingebracht. Die Wärme dieser in die Ausgleichsvorrichtung eingebrachten Metallplatten steigt in der Ausgleichsvorrichtung nach oben, so dass durch die Bewegung der Metallplatten nach oben ein möglichst effizientes Halten der Metallplatten auf im Wesentlichen konstanter Temperatur, sowie eine möglichst homogene Temperaturverteilung in der Ausgleichsvorrichtung erzielt werden.

Gemäß einer bevorzugten Ausführungsform der vorliegenden Erfindung ist vorgesehen, dass die Glühvorrichtung eine Mehrzahl von Warenträgern aufweist, wobei jeder Warenträger jeweils zur Aufnahme einer Metallplatte vorgesehen ist und wobei vorzugsweise die Warenträger zumindest zeitweise derart lösbar mit dem Stapel- und Transportmechanismus koppelbar sind, dass die Warenträger mittels des Stapel- und Transportmechanismus entlang der vertikalen Richtung unmittelbar übereinander gestapelt und durch die Ausgleichsvorrichtung transportiert werden. In vorteilhafter Weise liegen die in der Ausgleichsvorrichtung übereinander gestapelten Metallplatten nicht direkt aufeinander auf, sondern sind mittels der Warenträger voneinander getrennt. Die Warenträger verhindern somit ein Aneinanderkleben der benachbarten Metallplatten. Vorzugsweise fungieren die Warenträger zumindest partiell als Wärmespeicher. Die einzelnen Warenträger sind vorzugsweise direkt aufeinander gestapelt. Dies hat den Vorteil, dass ein vergleichsweise einfacher Stapel- und Transportmechanismus realisierbar ist, da der Warenträgerstapel als Ganzes angehoben werden kann und nicht jeder Warenträger einzeln geführt werden muss. Die Warenträger werden in einer zur Haupterstreckungsebene parallelen Ebene in der Ausgleichsvorrichtung optional mittels Zentrierstangen zentriert. Die Zentrierstangen sind insbesondere vertikal ausgerichtet und sind an ihren unteren Enden konusförmig zur Einfädelung der Warenträger ausgebildet. Ferner ist denkbar, dass die Ausrichtung der Warenträger durch die Wände der Glühvorrichtung und/oder durch mittels ineinander greifende Zentrierelemente auf den Warenträgem erfolgt.

Gemäß einer bevorzugten Ausführungsform der vorliegenden Erfindung ist vorgesehen, dass, der Stapel- und Transportmechanismus wenigstens ein Hebeelement zum Anheben eines in der Ausgleichsvorrichtung befindlichen untersten Warenträgers in vertikaler Richtung aufweist, wobei das Hebelelement vorzugsweise einen in vertikaler Richtung in die Ausgleichsvorrichtung ragenden Bolzen umfasst. In vorteilhafter Weise ist somit ein vergleichsweise einfacher und zuverlässiger Transportmechanismus realisiert, in welchem lediglich immer der unterste Warenträgerstapel angehoben wird. Alle darüber gestapelten Warenträger werden dann zwangsläufig ebenfalls mit angehoben.

Gemäß einer bevorzugten Ausführungsform der vorliegenden Erfindung ist vorgesehen, dass der Stapel- und Transportmechanismus Verriegelungselemente zum Fixieren eines in der Ausgleichsvorrichtung befindlichen und mittels des Hebeelements angehobenen untersten Warenträgers aufweist, wobei die Verriegelungselemente vorzugsweise parallel zur Haupterstreckungsebene seitlich in die Ausgleichsvorrichtung ragen. Dies hat den Vorteil, dass das Hebeelement wieder in seine Ausgangsstellung zur Aufnahme eines neuen Warenträgers zurückgefahren werden kann, ohne dass sich der Warenträgerstapel wieder absenkt. Auf diese Weise ist ein quasi-kontinuierlicher, d.h. insbesondere schrittweiser Transport der Metallplatten durch die Ausgleichsvorrichtung realisierbar. Die Verriegelungselement sind vorzugsweise in Richtung des jeweiligen Warenträgers elastisch vorgespannt.

Gemäß einer bevorzugten Ausführungsform der vorliegenden Erfindung ist vorgesehen, dass die Warenträger Zentriereinrichtungen zur Zentrierung der jeweilig auf dem Warenträgern angeordneten Metallplatten aufweisen, welche bevorzugt an Stirnseiten der Warenträger angeordnet sind und welche besonders bevorzugt in Form von nach innen umgebogenen Laschen des Warenträgers ausgebildet sind. Die Zentriereinrichtungen sorgen in vorteilhafter Weise für eine präzise Platzierung der Metallplatten auf den Warenträgem, so dass ein zuverlässiger und reibungsloser Transport der Metallplatten durch die Ausgleichsvorrichtung gewährleistet wird.

Gemäß einer bevorzugten Ausführungsform der vorliegenden Erfindung ist vorgesehen, dass die Warenträger Auflageeinrichtungen aufweisen, welche bevorzugt in Richtung der jeweils aufgenommenen Metallplatte vorstehende Auflageflächen für die aufgenommene Metallplatte umfassen, wobei besonders bevorzugt die Auflageflächen in Form von in Richtung der aufgenommenen Metallplatte in den Warenträger eingebrachte Sicken ausgebildet sind. Die Metallplatten liegen vorzugsweise somit nur im Bereich der Auflageeinrichtungen auf den Warenträgern auf, so dass eine möglichst homogene Temperaturverteilung im Innern der Metallplatten durch die Warenträger nicht beeinträchtigt wird und somit nur ein geringer oder unwesentlicher Verzug der Metallplatten entsteht.

Gemäß einer bevorzugten Ausführungsform der vorliegenden Erfindung ist vorgesehen, dass die Glühvorrichtung eine Rückführvorrichtung zum Rücktransport der Warenträger von der Ausgangsöffnung zur Eingangsöffnung außerhalb der Ausgleichsvorrichtung aufweist. Die Warenträger werden vorzugsweise automatisch zur Eingangsöffnung zurückgeführt und sind anschließend zur Aufnahme von weiteren aus der Aufwärmvorrichtung kommenden Metallplatten bereit.

Gemäß einer bevorzugten Ausführungsform der vorliegenden Erfindung ist vorgesehen, dass die Glühvorrichtung eine Abkühlvorrichtung zum Abkühlen der mittels der Aufwärmvorrichtung aufgewärmten und mittels der Ausgleichsvorrichtung auf einer im Wesentlichen konstanten Temperatur gehaltenen Metallplatten aufweist, wobei die Abkühlvorrichtung vorzugsweise einen ersten Kühlstempel und einen relativ zum ersten Kühlstempel parallel zur vertikalen Richtung beweglichen zweiten Kühlstempel umfasst. Die Metallplatten werden hierdurch insbesondere abgeschreckt und sind anschließend zur Weiterbearbeitung, beispielsweise in konventionellen Press-, Stanz- und/oder Schneidwerkzeugen, bereit. Das erste und zweite Pressteil legen sich hierbei vorzugsweise formschlüssig an eine Ober- und eine Unterseite der Metallplatten an, so dass in vorteilhafter Weise ein möglichst gleichmäßiges Abschrecken der gesamten Metallplatte erzielt wird und der Verzug der Metallplatte hierdurch reduziert wird. Das erste und zweite Pressteil ist vorzugsweise jeweils als Stahlplatte ausgebildet.

Gemäß einer bevorzugten Ausführungsform der vorliegenden Erfindung ist vorgesehen, dass der erste und der zweite Kühlstempel vorzugsweise Leitungselemente zur Leitung einer Kühlflüssigkeit durch die Abkühlvorrichtung aufweist. In vorteilhafter Weise wird durch die Kühlflüssigkeit, welche durch die Leitungselement fließt, ein effizientes Abkühlen der Kühlstempel erzielt.

Gemäß einer bevorzugten Ausführungsform der vorliegenden Erfindung ist vorgesehen, dass die Abkühlvorrichtung eine Aufsprühvorrichtung zum Aufsprühen einer Flüssigkeit auf die zu kühlende Metallplatte aufweist, wobei die Aufsprühvorrichtung vorzugsweise beheizbare Düsen aufweist, welche mittels einer Pumpe mit Flüssigkeit aus einem Flüssigkeitsbehälter gespeist werden. Zum Beispiel können die Metallplatten auf diese Weise durch die Aufsprühvorrichtung beölt oder bewachst werden.

Gemäß einer bevorzugten Ausführungsform der vorliegenden Erfindung ist vorgesehen, dass die Abkühleinrichtung eine Schneidvorrichtung aufweist, welche vorzugsweise an die Kühlstempel angrenzende Schneidmesser umfasst, wobei der erste und zweite Kühlstempel gemeinsam gegenüber den Schneidmessern bewegbar sind. Die Metallplatten können somit in der Abkühleinrichtung gleichzeitig auf ein für die Weiterbehandlung vorteilhaftes Maß beschnitten werden. Vorzugsweise werden die Metallplatten in nur einem einzigen Hub der Kühlstempel gekühlt, beschnitten und beölt, so dass vorteilhafterweise ein hoher Durchsatz von Metallplatten erzielt wird.

Ein weiterer Gegenstand der vorliegenden Erfindung ist ein Verfahren zum Glühen von Metallplatten mit einer Glühvorrichtung nach einem der vorhergehenden Ansprüche, wobei in einem ersten Verfahrensschritt Metallplatten mittels der Aufwärmvorrichtung aufgewärmt werden und wobei in einem zweiten Verfahrensschritt die aufgewärmten Metallplatten mittels der Ausgleichsvorrichtung auf einer im Wesentlichen konstanten Temperatur gehalten werden, wobei die Metallplatten mittels der Stapel- und Transportvorrichtung in der Ausgleichsvorrichtung übereinander gestapelt und entlang der vertikalen Richtung durch die Ausgleichsvorrichtung transportiert werden. In vorteilhafter Weise wird somit eine effiziente Wärmebehandlung der Metallplatten bei reduziertem Bauraumbedarf und hohem Durchsatz erzielt.

Gemäß einer bevorzugten Ausführungsform der vorliegenden Erfindung ist vorgesehen, dass in einem ersten Teilschritt des zweiten Verfahrensschrittes eine Metallplatte auf einem Warenträger angeordnet wird, wobei in einem zweiten Teilschritt des zweiten Verfahrensschrittes der Warenträger zusammen mit der Metallplatte durch eine Eingangsöffnung in die Ausgleichsvorrichtung eingeführt wird, wobei in einem dritten Teilschritt des zweiten Verfahrensschrittes der Warenträger zusammen mit der Metallplatte entlang der vertikalen Richtung durch die Ausgleichsvorrichtung transportiert wird, wobei ein weiterer Warenträger zusammen mit einer auf dem weiteren Warenträger angeordneten weiteren Metallplatte durch die Eingangsöffnung in die Ausgleichsvorrichtung eingeführt wird und wobei in einem dritten Teilschritt des zweiten Verfahrensschrittes der Warenträger zusammen mit der Metallplatte durch eine Ausgangsöffnung ausgegeben wird, wobei der weitere Warenträger zusammen mit der weiteren Metallplatte entlang der vertikalen Richtung durch die Ausgleichsvorrichtung transportiert wird. Die Metallplatten werden somit automatisch in der Ausgleichsvorrichtung übereinander gestapelt und gleichzeitig kontinuierlich durch die Ausgleichsvorrichtung bewegt. Die Warenträger werden vorzugsweise in einem vierten Verfahrensschritt von der Ausgangsöffnung mittels einer Rückführvorrichtung außerhalb der Ausgleichsvorrichtung zur Eingangsöffnung zurückgeführt.

Gemäß einer bevorzugten Ausführungsform der vorliegenden Erfindung ist vorgesehen, dass im zweiten Verfahrensschritt mittels wenigstens eines Hebeelements jeweils nur der unterste in der Ausgleichsvorrichtung befindliche Warenträger unmittelbar angehoben wird und mittels Verriegelungselementen solange in der angehobenen Position fixiert wird, bis ein durch die Eingangsöffnung in die Ausgleichsvorrichtung eingeführter neuer Warenträger von dem wenigstens einen Hebeelement angehoben wird und den in der angehobenen Position zeitweise fixierten Warenträger anhebt und außer Eingriff mit den Verriegelungselementen bringt. In vorteilhafter Weise wird somit eine vergleichsweise einfacher, kostengünstiger und störunanfälliger Stapel- und Transportmechanismus realisiert, da im Wesentlichen immer nur der unterste Warenträger angehoben wird und hierdurch sukzessive der gesamte Warenträgerstapel in vertikaler Richtung durch die Ausgleichsvorrichtung wandert.

Gemäß einer bevorzugten Ausführungsform der vorliegenden Erfindung ist vorgesehen, dass in einem dritten Verfahrensschritt die Metallplatten mittels einer Abkühlvorrichtung abgekühlt und vorzugsweise besprüht und/oder geschnitten werden.

Weitere Einzelheiten, Merkmale und Vorteile der Erfindung ergeben sich aus den Zeichnungen, sowie aus der nachfolgenden Beschreibung von bevorzugten Ausführungsformen anhand der Zeichnungen. Die Zeichnungen illustrieren dabei lediglich beispielhafte Ausführungsformen der Erfindung, welche den wesentlichen Erfindungsgedanken nicht einschränken.

### Kurze Beschreibung der Zeichnungen

- **Figur 1**: zeigt eine schematische Schnittbildansicht einer Glühvorrichtung und eines Verfahrens zum Glühen von Metallplatten gemäß einer beispielhaften Ausführungsform der vorliegenden Erfindung.
- **Figur 2**: zeigt eine schematische Schnittbildansicht einer Ausgleichsvorrichtung der Glühvorrichtung gemäß der beispielhaften Ausführungsform der vorliegenden Erfindung.
- **Figur 3**: zeigt eine schematische Schnittbildansicht von übereinander gestapelten Metallplaten und Warenträgern in der Ausgleichsvorrichtung der Glühvorrichtung gemäß der beispielhaften Ausführungsform der vorliegenden Erfindung.
- **Figur 4**: zeigt eine schematische Schnittbildansicht und eine schematische Aufsichtsdarstellung eines Warenträgers der Glühvorrichtung gemäß der beispielhaften Ausführungsform der vorliegenden Erfindung.
- **Figur 5**: zeigt eine schematische Schnittbildansicht einer Abkühlvorrichtung der Glühvorrichtung gemäß der beispielhaften Ausführungsform der vorliegenden Erfindung.
- **Figur 6**: zeigt eine Aufsichtsdarstellung einer Glühvorrichtung und eines Verfahrens zum Glühen von Metallplatten gemäß einer weiteren beispielhaften Ausführungsform der vorliegenden Erfindung.

### Ausführungsformen der Erfindung

In den verschiedenen Figuren sind gleiche Teile stets mit den gleichen Bezugszeichen versehen und werden daher in der Regel auch jeweils nur einmal benannt bzw. erwähnt.

In **Figur 1** ist eine schematische Schnittbildansicht einer Glühvorrichtung 1 und eines Verfahrens zum Glühen von Metallplatten 2 gemäß einer beispielhaften Ausführungsform der vorliegenden Erfindung dargestellt. Die Glühvorrichtung 1 weist eine Aufwärmvorrichtung 3 auf, in welcher in einem ersten Verfahrensschritt die Metallplatten 2 aufgewärmt werden. Die Metallplatten 2 umfassen vorzugsweise hochfeste Aluminium-Metallplatten für die Kraftfahrzeugfertigung, insbesondere für die Herstellung von Fahrzeug-Karosserien. Die Metallplatten 2 werden sequentiell durch die Aufwärmvorrichtung 3 transportiert. Die Aufwärmvorrichtung 3 umfasst vorzugsweise eine Spule, in die die Metallplatten einzeln, oder gestapelt hineingeschoben und wieder entnommen werden. Dadurch wird eine sogenannte Längsfelderwärmung durchgeführt. Ebenso ist ein Ofen mit zwei Induktionsspulen 3' denkbar, wobei eine der Induktionsspulen 3' unterhalb und die andere der Induktionsspulen 3' oberhalb der Metallplatte 2 angeordnet ist. Die Induktionsspulen 3' erzeugen ein elektromagnetisches Wechselfeld, durch welches in der zwischen den Induktionsspulen 3' jeweils angeordneten Metallplatte 2 Induktionsströme induziert werden, welche die Metallplatte 2 aufheizen. Alternativ ist aber auch die Verwendung anderer elektrischer oder brennstoffgestützter Heizmethoden zum Aufheizen der Metallplatten 2 in der Aufwärmvorrichtung 3 denkbar. Die Metallplatten 2 werden in der Aufwärmvorrichtung 3 vorzugsweise auf eine Temperatur von mindestens 350° Celsius aufgewärmt.

Die aufgeheizten Metallplatten 2 werden anschließend zu einer Ausgleichsvorrichtung 4, beispielsweise mittels eines ersten Roboters 30 (siehe Figur 6), transportiert. Die Ausgleichsvorrichtung 4 ist dazu vorgesehen, die Metallplatten 2 in einem zweiten Verfahrensschritt für eine bestimmte Haltezeit auf einer im Wesentlichen konstanten Haltetemperatur zu halten (auch als Lösungsglühen bezeichnet), um die durch die Haltetemperatur hervorgerufenen gewünschten chemischen und physikalischen Vorgänge in den Metallplatten 2 zu erzeugen. Die Metallplatten 2 werden hierfür mittels eines Stapel- und Transportmechanismus 5 der Ausgleichsvorrichtung 4 in der Ausgleichsvorrichtung 4 übereinander gestapelt und im Wesentlichen schrittweise durch die Ausgleichsvorrichtung 4 transportiert. Eine beispielhafte Ausführungsform des Stapel- und Transportmechanismus 5 wird später anhand Figur 3 näher erläutert.

Die Ausgleichsvorrichtung 4 weist einen wärmeisolierten Glühbehälter 4' mit einer Eingangsöffnung 6 zum Einführen der mittels der Aufwärmvorrichtung 3 aufgewärmten Metallplatten 2 in die Ausgleichsvorrichtung 4 und einer Ausgangsöffnung 7 zum Ausgeben der mittels der Ausgleichsvorrichtung 4 auf einer im Wesentlichen konstanten Temperatur gehaltenen Metallplatten 2 aus der Ausgleichsvorrichtung 4 auf. Die Eingangsöffnung 6 ist auf einer der Ausgangsöffnung 7 entlang einer vertikalen Richtung 101 gegenüberliegenden Seite angeordnet, wobei die vertikale Richtung 101 im Wesentlichen antiparallel zu einem Schwerefeld der Erde ausgerichtet ist. Mit anderen Worten: Die Eingangsöffnung 6 ist in einem unteren Bereich des Glühbehälters 4' angeordnet, während die Ausgangsöffnung 7 in einem oberen Bereich des Glühbehälters 4' angeordnet ist, so dass die Metallplatten 2 auf dem Weg von der Eingangsöffnung 6 zur Ausgangsöffnung 7 mittels des Stapel- und Transportmechanismus 5 in vertikalen Richtung 101 und somit senkrecht zu den Haupterstreckungsebenen 100 der einzelnen Metallplatten 2 transportiert wird. Während dieses vertikalen Transports werden weitere Metallplatten 2 durch die Eingangsöffnung 6 in den Glühbehälter 4' geleitet, so dass die Metallplatten 2 entlang der vertikalen Richtung 101 übereinander gestapelt werden. Die Ausgleichsvorrichtung 4 weist ferner eine Eingangsklappe 31 zum Verschließen und Öffnen der Eingangsöffnung 6 und eine Ausgangsklappe 32 zum Verschließen und Öffnen der Ausgangsöffnung 7 auf. Die Eingangsklappe 31 und die Ausgangsklappe 32 werden dabei vorzugsweise jeweils derart angesteuert, dass sie sich jeweils sequentiell nacheinander öffnen bzw. schließen. Mit anderen Worten: Zu keinem Zeitpunkt sind sowohl die Eingangsklappe 31, als auch die Ausgangsklappe 32 geöffnet, so dass der Wärmeverlust im Glühbehälter 4' durch die Eingangs- und Ausgangsöffnung 6, 7 möglichst gering gehalten wird.

Die mittels der Ausgleichsvorrichtung 4 lösungsgeglühten Metallplatten 2 werden anschließend, beispielsweise mittels eines zweiten Roboters 33 (siehe Figur 6), zu einer Abkühlvorrichtung 12 der Glühvorrichtung 1 transportiert. In der Abkühlvorrichtung 12 werden die Metallplatten 2 in einem dritten Verfahrensschritt abgekühlt und insbesondere abgeschreckt. Die Abkühlvorrichtung 12 umfasst hierzu einen ersten Kühlstempel 14 und einen relativ zum ersten Kühlstempel 14 parallel zur vertikalen Richtung 101 beweglichen zweiten Kühlstempel 15. Der erste und zweite Kühlstempel 14, 15 weisen jeweils Leitungselemente 17 auf, durch welche eine Kühlflüssigkeit zum Abkühlen des ersten und zweiten Kühlstempels 14, 15 gefördert wird. Es wird jeweils eine Metallplatte 2 zwischen den ersten und zweiten Kühlstempel 14, 15 gefahren und anschließend der zweite Kühlstempel 15 mittels Hydraulikzylindern 34 gegen den ersten Kühlstempel 14 bewegt. Der erste Kühlstempel 14 kommt hierdurch flächig mit einer Oberseite der Metallplatte 2 in Anlage, während der zweite Kühlstempel 14 flächig mit einer Unterseite der Metallplatte 2 in Anlage kommt, so dass die Metallplatte 2 von beiden Seiten gleichmäßig gekühlt bzw. abgeschreckt wird. Anschließend werden die Metallplatten 2 vorzugsweise zeitnah zur Weiterbearbeitung, beispielsweise in nicht dargestellten konventionelle Press-, Stanz- und/oder Schneidwerkzeuge, weitertransportiert. Gemäß einer bevorzugten Ausführungsform ist vorgesehen, dass die Abkühlvorrichtung 12 gleichzeitig eine Umformvorrichtung für die jeweiligen Metallplatten 2 umfasst, wobei der erste und zweite Kühlstempel 14, 15 dann gleichzeitig als Pressstempel fungieren, welche neben dem Abkühlen und optionalen Beölen auch zum Pressen und Umformen der Metallplatten 2 vorgesehen ist. Denkbar ist, dass eine gewünschte hohe Endfestigkeit der bearbeiteten Metallplatten 2 durch einen "Bake-Hardening"-Effekt in späteren Lackierschritten erzielt wird.

In **Figur 2** ist eine schematische Schnittbildansicht einer Ausgleichsvorrichtung 4 der Glühvorrichtung 1 gemäß der beispielhaften Ausführungsform der vorliegenden Erfindung dargestellt. Die Ausgleichvorrichtung 4 weist im vorliegenden Beispiel eine Mehrzahl von wiederverwendbaren Warenträgern 8 zur Aufnahme der Metallplatten 2 auf. Jede der aus der Aufwärmvorrichtung 3 kommenden Metallplatten 2 wird zunächst auf einem eigenem Warenträger 8 angeordnet und zusammen mit dem Warenträger 8 durch die Eingangsöffnung 6 in den Glühbehälter 4' eingefahren. Innerhalb des Glühbehälters 4' wird der Warenträger 8 mit dem Stapel- und Transportmechanismus 5 gekoppelt und in vertikaler Richtung 101 entgegen des Schwerefeldes transportiert. Anschließend wird der Warenträger 8 zusammen mit der auf dem Warenträger 8 angeordneten Metallplatte 2 durch die Ausgangsöffnung 7 aus dem Glühbehälter 4' ausgegeben. Die Metallplatte 2 wird nun von dem Warenträger 8 abgehoben und in Richtung der Abkühlvorrichtung 12 weitertransportiert. Der Warenträger 8 wird in einem vierten Verfahrensschritt zu seiner Wiederverwendung mittels einer Rückführvorrichtung 11, beispielsweise mittels eines dritten Roboters 40 (siehe Figur 6), zur Eingangsöffnung 6 entlang eines Weges 35 außerhalb des Glühbehälters 4' zurückgeführt, so dass eine weitere Metallplatte 2 mittels dieses Warenträgers 8 durch den Glühbehälter 4' transportierbar ist. Um die Warenträger 8 im Glühbehälter 4' kontrolliert stapeln zu können, befinden sich direkt am Warenträgerstapel optional zusätzliche Zentrierstangen, welche eine zur vertikalen Richtung 101 im Wesentlichen deckungsgleiches Übereinanderstapeln der einzelnen Warenträger 8 sicherstellt.

In **Figur 3** ist eine schematische Schnittbildansicht eines Stapel- und Transportmechanismus 5 der Ausgleichsvorrichtung 4 der Glühvorrichtung 1 gemäß der beispielhaften Ausführungsform der vorliegenden Erfindung dargestellt. Im Glühbehälter 4' sind eine Mehrzahl von übereinander gestapelten Metallplatten 2 und Warenträgern 8 angeordnet. Der Stapel- und Transportmechanismus 5 umfasst beispielhaft seitliche Verriegelungselemente 51, welche entlang der Hauptebene 100 zwischen einer Verriegelungsstellung und einer Freigabestellung verschiebbar gelagert sind. Ferner umfasst der Stapel- und Transportmechanismus 5 Hebeelemente 50, welche in Form von vertikalen Bolzen von unten in den Glühbehälter 4' hineinragen und parallel und antiparallel zur vertikalen Richtung 101 verschiebbar sind. Zunächst werden die Hebeelemente 50 von ihrer eingefahrenen Ausgangsstellung in vertikaler Richtung 101 um wenigstens eine Warenträgerhöhe verfahren, so dass der unterste Warenträger 8 unmittelbar von den Hebeelementen 50 um wenigstens die Warenträgerhöhe angehoben wird. Hierdurch werden mittelbar auch alle anderen auf den untersten Warenträger 8 gestapelten Warenträger 8 in vertikaler Richtung 101 angehoben. Die Warenträger 8 werden seitlich durch vertikal verlaufende Zentrierstangen 53 zentriert, welche an ihrem unteren Ende mit einem Konus zur Einfädelung der Warenträger 8 versehen sind. Der unterste angehobene Warenträger 8 wird nun in seinen seitlichen Endbereichen 36 von den seitlichen Verriegelungselementen 51 in Eingriff genommen und festgehalten, so dass die Hebelelemente 50 in ihre eingefahrene Ausgangsstellung entgegen der vertikalen Richtung 101 zurückgefahren werden können, ohne dass sich der Warenträgerstapel wieder absenkt. Die seitlichen Verriegelungselemente 51 werden dabei von der Freigabestellung, in welcher Warenträger 8 zwischen den Verriegelungselementen 51 in vertikaler Richtung 101 passiert werden können, in die Verriegelungsstellung verfahren, in welcher der angehobene unterste Warenträger 8 von den Verriegelungselementen 51 zumindest bezüglich einer Bewegung entgegen der vertikalen Richtung 101 fixiert wird. Denkbar ist, dass die Verriegelungselemente 51 elastisch in die Verriegelungsstellung vorgespannt sind und durch entsprechende Führungsschrägen 52 beim Hochfahren eines Warenträgers 8 mittels der Hebeelemente 50 automatisch und nur kurzzeitig in die Freigabestellung überführt werden und selbstständig wieder in die Verriegelungsstellung zurückfahren. Die Verriegelungselemente 51 sind dabei vorzugsweise jeweils entlang einer Richtung aufeinander zu vorgespannt. Wenn die Hebeelemente 50 sich wieder in ihrer Ausgangstellung befinden, kann ein neuer vorgewärmter und mit einer Metallplatte 2 bestückter Warenträger 8 seitlich durch die Eingangsöffnung 6 in den Glühbehälter 4' eingeschoben werden. In einem nachfolgenden Schritt wird nun dieser neue Warenträger 8 mittels der Hubelemente 50 wiederum angehoben und von den Verriegelungselementen 51 in Eingriff genommen, während der vorherige Warenträger 8 hierdurch in vertikaler Richtung 101 transportiert wird und dadurch außer Eingriff mit den Verriegelungselementen 51 gelangt. Denkbar ist, dass in jedem Takt ferner der oberste im Glühbehälter 4' befindliche Warenträger 8 von einem seitlichen Auswurfschieber (nicht dargestellt) seitlich aus dem Glühbehälter 4' durch die Ausgangsöffnung 7 herausgeschoben wird. Vorzugsweise wird der Auswurfschieber dabei jeweils während der Abwärtsbewegung oder zeitlich vor der Hubbewegung der Hebeelemente 50 betätigt. Die Stapelhöhe im Glühbehälter 4' richtet sich vorzugsweise nach der jeweiligen Halte- und/oder Taktzeit. Eine Detailansicht der Warenträger 8 ist in Figur 4 gezeigt.

In Figur 4 ist eine schematische Schnittbildansicht, sowie eine schematische Aufsichtsdarstellung eines Warenträgers 8 der Glühvorrichtung 1 gemäß der beispielhaften Ausführungsform der vorliegenden Erfindung dargestellt. Der Warenträger 8 ist beispielhaft aus einem Prägeblech hergestellt. In der Schnittbildansicht ist zu sehen, dass die Metallplatte 2 auf Auflageeinrichtungen 10 des Warenträgers 2 lose aufliegt. Diese Auflageeinrichtungen 10 sind durch in das Prägeblech eingebrachte Sicken gebildet. Die Ränder des Prägeblechs sind teilweise in Form von Laschen nach innen umgebogen und bilden somit Zentriereinrichtungen 9, durch welche die Metallplatte 2 mittig auf dem Warenträger 2 zentriert wird und gegen ein Verschieben parallel zur Haupterstreckungsebene 100 mittels Formschluss gesichert ist. In der Aufsichtsdarstellung 8 ist die Metallplatte 2 aus Gründen der Übersichtlichkeit durchsichtig dargestellt. Das Sickenbild, die Blechdicke und das Flachmaterial des Warenträgers 8 sind an die benötigten Anforderungen, wie Eigensteifigkeit, Kontaktfläche, Wärmekapazität, Gewicht und dergleichen, entsprechend angepasst. Die Warenträger 8 sind ferner vorzugsweise möglichst flach ausgebildet, um eine geringe Stapelhöhe zu erzielen, so dass möglichst viele Metallplatten 2 im Glühbehälter 4' stapelbar sind. Die Warenträger 8 sind vorzugsweise beschichtet, um ein Anhaften der Metallplatten 2 am jeweiligen Warenträger 8 zu verhindern. Zur Reduzierung des Gewichts der Warenträger 8 sind die Warenträger 8 optional mit Aussparungen 36 versehen. Denkbar ist, dass der Warenträger 8 derart ausgebildet ist, dass er induktiv erwärmbar ist und/oder eine vergleichsweise hohe Wärmekapazität aufweist. Auf diese Weise kann der Warenträger 8 vorgeheizt werden und/oder als Wärmespeicher fungieren.

In **Figur 5** ist eine schematische Schnittbildansicht einer Abkühlvorrichtung 12 der Glühvorrichtung 1 gemäß der beispielhaften Ausführungsform der vorliegenden Erfindung dargestellt. Die Abkühlvorrichtung 12 umfasst die bereits anhand von Figur 1 beschriebenen ersten und zweiten Kühlstempel 14, 15. Die in Figur 5 illustrierte Abkühlvorrichtung 12 weist zusätzlich noch eine optionale Schneidvorrichtung 21 auf, mittels welcher die Metallplatte 2 im dritten Verfahrensschritt gleichzeitig auch geschnitten wird. Die Schneidvorrichtung 21 umfasst an die Kühlstempel 14, 15 randseitig angrenzende nicht-bewegliche Schneidmesser, welche gegenüber den beiden sich bewegenden Kühlstempeln 14, 15 stillstehen. Nachdem der zweite Kühlstempel 15 in Richtung des ersten Kühlstempels 14 bewegt wurde, so dass die Metallplatte 2 zwischen dem ersten und zweiten Kühlstempel 14, 15 formschlüssig anliegt und abgeschreckt wird, bewegen sich beide Kühlstempel 14, 15 gemeinsam antiparallel zur vertikalen Richtung 101 zwischen die beiden sich nicht bewegenden Schneidmesser, so dass diejenigen Bereiche der Metallplatte 2, welche seitlich über den ersten und zweiten Kühlstempel 14, 15 hinausstehen von den Schneidmessern abgetrennt werden. Die Schneidvorrichtung 21 weist optional noch obere Schneidmesser 41 auf, welche gemeinsam mit dem ersten Kühlstempel 15 in Richtung der Schneidmesser verfährt und somit für einen sauberen Schnitt sorgen. Optional weist die Schneidvorrichtung 21 ferner Abstreifer 37 auf, welche federnd gelagert sind und zum Abstreifen der abgeschnittenen Bereiche von der übrigen Metallplatte 2 dienen. Der zweite Kühlstempel 15 ist in vertikaler Richtung 101 vorzugsweise über Druckfedern 38 derart federnd gelagert, dass während des Schneidvorgangs der zweite Kühlstempel 15 vom ersten Kühlstempel 14 in vertikaler Richtung 101 unter die Schneidkante der Schneidmesser gedrückt wird.

Optional weist die Abkühlvorrichtung 12 ferner eine Aufsprühvorrichtung 18 zum Aufsprühen von Flüssigkeit auf die Metallplatte 2 auf. Die Aufsprühvorrichtung 18 weist vorzugsweise eine Mehrzahl von beheizbaren Düsen 19 auf, welche zumindest teilweise in den ersten Kühlstempel 14 integriert sind. Die Düsen 19 werden über eine Versorgungsleitung 39 mit Flüssigkeit aus einem Flüssigkeitsbehälter 20, vorzugsweise ein Öl- und/oder Wachsbehälter, gespeist, aus welchem die Flüssigkeit mittels einer nicht dargestellten Förderpumpe zu den Düsen 19 gefördert wird. Die Aufsprühvorrichtung 18 dient vorzugsweise zum Ölen und/oder Bewachsen der Metallplatte 2 während des dritten Verfahrensschrittes, insbesondere zeitlich nach dem Schneidvorgang. Das Kühlen, Schneiden und Ölen der Metallplatte 2 erfolgt vorzugsweise in einem einzigen Hubvorgang der Abkühlvorrichtung 12.

In Figur 6 ist eine schematische Aufsichtsdarstellung einer Glühvorrichtung 1 und eines Verfahrens zum Glühen von Metallplatten 2 gemäß einer weiteren beispielhaften Ausführungsform der vorliegenden Erfindung dargestellt. Die beschriebenen verschiedenen Arbeitsstationen sind in Figur 6 noch einmal übersichtlich dargestellt. Zunächst werden die Metallplatten 2 in der Aufwärmvorrichtung 3 aufgewärmt. Anschließend von dem ersten Roboter 30 auf einem Warenträger 8 angeordnet und zusammen mit dem Warenträger 8 in die Ausgleichsvorrichtung 4 überführt. In der Ausgleichsvorrichtung 4 wird der Warenträger 8 zusammen mit der Metallplatte 2 in vertikaler Richtung durch einen passiven Glühbehälter 4' geführt und anschließend aus der Ausgleichsvorrichtung 4 wieder ausgegeben. Ein zweiter Roboter 33 hebt die Metallplatte 2 vom Warenträger 8 ab und überführt die Metallplatte 2 in die Abkühlvorrichtung 12, in welcher die Metallplatte 2 abgekühlt und optional geschnitten und/oder beölt wird. Anschließend wird die Metallplatte 2 zeitnah in eine Weiterbearbeitungsstation 42, beispielsweise eine konventionelle Press-, Stanz- und/oder Schneidwerkzeugstation, transportiert. Der Warenträger 8 wird zwischenzeitlich von einer in Form eines dritten Roboters 40 ausgeführten Rückführvorrichtung 11 zwischen die Aufwärmvorrichtung 3 und die Ausgleichsvorrichtung 4 zurückgeführt.

### BEZUGSZEICHENLISTE

- 1: Glühvorrichtung
- 2: Metallplatte
- 3: Aufwärmvorrichtung
- 3': Induktionsspule
- 4: Ausgleichsvorrichtung
- 4': Glühbehälter
- 5: Stapel- und Transportmechanismus
- 6: Eingangsöffnung
- 7: Ausgangsöffnung
- 8: Warenträger
- 9: Zentriereinrichtung
- 10: Auflageeinrichtung
- 11: Rückführvorrichtung
- 12: Abkühlvorrichtung
- 14: Erster Kühlstempel
- 15: Zweiter Kühlstempel.
- 18: Aufsprühvorrichtung
- 19: Düse
- 20: Flüssigkeitsbehälter
- 21: Schneidvorrichtung
- 30: Erster Roboter
- 31: Eingangsklappe
- 32: Ausgangsklappe
- 33: Zweiter Roboter
- 34: Hydraulikzylinder
- 35: Weg
- 36: Seitlicher Endbereich
- 37: Abstreifer
- 38: Druckfeder
- 39: Versorgungsleitung
- 40: Dritter Roboter
- 41: Oberes Schneidmesser
- 42: Weiterbearbeitungsstation
- 50: Hebeelemente
- 51: Verriegelungselemente
- 52: Führungsschrägen
- 53: Zentrierstangen
- 100: Haupterstreckungsebene
- 101: Vertikale Richtung

## Patentansprüche

1. Glühvorrichtung (1) zum Glühen von Metallplatten (2) aufweisend eine Aufwärmvorrichtung (3) zum Aufwärmen der Metallplatten (2) und eine Ausgleichsvorrichtung (4) zum Halten der Metallplatten (2) auf einer im Wesentlichen konstanten Temperatur, **dadurch gekennzeichnet, dass** die Ausgleichsvorrichtung (4) einen Stapel- und Transportmechanismus (5) zum Übereinanderstapeln der mittels der Aufwärmvorrichtung (3) aufgewärmten Metallplatten (2) in der Ausgleichsvorrichtung (4) und zum Transport der aufgewärmten Metallplatten (2) entlang einer zu den Haupterstreckungsebenen (100) der Metallplatten (2) im Wesentlichen senkrechten vertikalen Richtung (101) durch die Ausgleichsvorrichtung (4) aufweist, wobei die Ausgleichsvorrichtung (4) eine passive Ausgleichsvorrichtung (4) ist und ohne eine aktive Heizvorrichtung zum Halten der Metallplatten (2) auf einer im Wesentlichen konstanten Temperatur ausgebildet ist.

2. Glühvorrichtung (1) nach einem der vorhergehenden Ansprüche, wobei die Ausgleichsvorrichtung (4) eine Eingangsöffnung (6) zum Einführen der mittels der Aufwärmvorrichtung (3) aufgewärmten Metallplatten (2) in die Ausgleichsvorrichtung (4) und eine Ausgangsöffnung (7) zum Ausgeben der mittels des Stapel- und Transportmechanismus (5) durch die Ausgleichsvorrichtung (4) transportierten Metallplatten (2) aus der Ausgleichsvorrichtung (4) aufweist, wobei die Ausgangsöffnung (7) entlang der vertikalen Richtung (101) auf einer der Eingangsöffnung (6) gegenüberliegenden Seite der Ausgleichsvorrichtung (4) angeordnet ist.

3. Glühvorrichtung (1) nach einem der vorhergehenden Ansprüche, wobei der Stapel- und Transportmechanismus (5) derart ausgebildet ist, dass die Metallplatten (2) im Wesentlichen antiparallel zur Richtung des Schwerefelds der Erde durch die Ausgleichsvorrichtung (4) transportiert werden.

4. Glühvorrichtung (1) nach einem der vorhergehenden Ansprüche, wobei die Glühvorrichtung (1) eine Mehrzahl von Warenträgern (8) aufweist, wobei jeder Warenträger (8) jeweils zur Aufnahme einer Metallplatte (2) vorgesehen ist und wobei vorzugsweise die Warenträger (8) zumindest zeitweise derart lösbar mit dem Stapel- und Transportmechanismus (5) koppelbar sind, dass die Warenträger (8) mittels des Stapel- und Transportmechanismus (5) entlang der vertikalen Richtung (101) unmittelbar übereinander gestapelt und durch die Ausgleichsvorrichtung (4) transportiert werden, wobei der Stapel- und Transportmechanismus (5) wenigstens ein Hebeelement (50) zum Anheben eines in der Ausgleichsvorrichtung (4) befindlichen untersten Warenträgers (8) in vertikaler Richtung (101) aufweist, wobei das Hebelelement (50) vorzugsweise einen in vertikaler Richtung (101) in die Ausgleichsvorrichtung (4) ragenden Bolzen umfasst, wobei der Stapel- und Transportmechanismus (5) Verriegelungselemente (51) zum Fixieren eines in der Ausgleichsvorrichtung (4) befindlichen und mittels des Hebeelements (5) angehobenen untersten Warenträgers (8) aufweist, wobei die Verriegelungselemente (51) vorzugsweise parallel zur Haupterstreckungsebene (100) seitlich in die Ausgleichsvorrichtung (4) ragen..

5. Glühvorrichtung (1) nach Anspruch 4, wobei die Warenträger (8) Zentriereinrichtungen (9) zur Zentrierung der jeweilig auf dem Warenträgern (8) angeordneten Metallplatten (2) aufweisen, welche bevorzugt an Stirnseiten der Warenträger (8) angeordnet sind und welche besonders bevorzugt in Form von nach innen umgebogenen Laschen des Warenträgers (8) ausgebildet sind, wobei die Warenträger (8) Auflageeinrichtungen (10) aufweisen, welche bevorzugt in Richtung der jeweils aufgenommenen Metallplatte (2) vorstehende Auflageflächen für die aufgenommene Metallplatte (2) umfassen, wobei besonders bevorzugt die Auflageflächen in Form von in Richtung der aufgenommenen Metallplatte (2) in den Warenträger (8) eingebrachte Sicken ausgebildet sind, wobei die Glühvorrichtung (1) eine Rückführvorrichtung (11) zum Rücktransport der Warenträger (8) von der Ausgangsöffnung (7) zur Eingangsöffnung (6) außerhalb der Ausgleichsvorrichtung (4) aufweist.

6. Glühvorrichtung (1) nach einem der vorhergehenden Ansprüche, wobei die Glühvorrichtung (1) eine Abkühlvorrichtung (12) zum Abkühlen der mittels der Aufwärmvorrichtung (3) aufgewärmten und mittels der Ausgleichsvorrichtung (4) auf einer im Wesentlichen konstanten Temperatur gehaltenen Metallplatten (2) aufweist, wobei die Abkühlvorrichtung (12) vorzugsweise einen ersten Kühlstempel (14) und einen relativ zum ersten Kühlstempel (14) parallel zur vertikalen Richtung (101) beweglichen zweiten Kühlstempel (15) umfasst.

7. Glühvorrichtung (1) nach Anspruch 6, wobei der erste und der zweite Kühlstempel (14, 15) vorzugsweise Leitungselemente (17) zur Leitung einer Kühlflüssigkeit durch die Abkühlvorrichtung (12) aufweisen.

8. Glühvorrichtung (1) nach einem der Ansprüche 6 oder 7, wobei Abkühlvorrichtung (12) als Umformvorrichtung ausgebildet ist, wobei der erste und zweite Kühlstempel (14, 15) vorzugsweise als Pressstempel ausgebildet sind

9. Glühvorrichtung (1) nach einem der Ansprüche 6 bis 8, wobei die Abkühlvorrichtung (12) eine Aufsprühvorrichtung (18) zum Aufsprühen einer Flüssigkeit auf die Metallplatten (2) aufweist, wobei die Aufsprühvorrichtung (18) vorzugsweise beheizbare Düsen (19) aufweist, welche mittels einer Pumpe mit Flüssigkeit aus einem Flüssigkeitsbehälter (20) gespeist werden.

10. Glühvorrichtung (1) nach einem der Ansprüche 6 bis 9, wobei die Abkühleinrichtung (12) eine Schneidevorrichtung (21) aufweist, welche vorzugsweise an die Kühlstempel (14, 15) angrenzende Schneidmesser (22) umfasst, wobei der erste und zweite Kühlstempel (14, 15) gemeinsam gegenüber den Schneidmessern (22) bewegbar sind.

11. Verfahren zum Glühen von Metallplatten (2) mit einer Glühvorrichtung (1) nach einem der vorhergehenden Ansprüche, wobei in einem ersten Verfahrensschritt Metallplatten (2) mittels der Aufwärmvorrichtung (3) aufgewärmt werden und wobei in einem zweiten Verfahrensschritt die aufgewärmten Metallplatten (2) mittels der Ausgleichsvorrichtung (4) auf einer im Wesentlichen konstanten Temperatur gehalten werden, **dadurch gekennzeichnet, dass** die Metallplatten (2) mittels der Stapel- und Transportvorrichtung (5) in der Ausgleichsvorrichtung (4) übereinander gestapelt und entlang der vertikalen Richtung (101) durch die Ausgleichsvorrichtung (4) transportiert werden.

12. Verfahren nach Anspruch 11, wobei in einem ersten Teilschritt des zweiten Verfahrensschrittes eine Metallplatte (2) auf einem Warenträger (8) angeordnet wird, wobei in einem zweiten Teilschritt des zweiten Verfahrensschrittes der Warenträger (8) zusammen mit der Metallplatte (2) durch eine Eingangsöffnung (6) in die Ausgleichsvorrichtung (4) eingeführt wird, wobei in einem dritten Teilschritt des zweiten Verfahrensschrittes der Warenträger (2) zusammen mit der Metallplatte (2) entlang der vertikalen Richtung (101) durch die Ausgleichsvorrichtung (4) transportiert wird, wobei ein weiterer Warenträger (8) zusammen mit einer auf dem weiteren Warenträger (8) angeordneten weiteren Metallplatte (2) durch die Eingangsöffnung (6) in die Ausgleichsvorrichtung (4) eingeführt wird und wobei in einem dritten Teilschritt des zweiten Verfahrensschrittes der Warenträger (8) zusammen mit der Metallplatte (2) durch eine Ausgangsöffnung (7) ausgegeben wird, wobei der weitere Warenträger (2) zusammen mit der weiteren Metallplatte (2) entlang der vertikalen Richtung (101) durch die Ausgleichsvorrichtung (4) transportiert wird.

13. Verfahren nach einem der Ansprüche 11 oder 12, wobei im zweiten Verfahrensschritt mittels wenigstens eines Hebeelements (50) jeweils nur der unterste in der Ausgleichsvorrichtung (5) befindliche Warenträger (8) unmittelbar angehoben wird und mittels Verriegelungselementen (51) solange in der angehobenen Position fixiert wird, bis ein durch die Eingangsöffnung (6) in die Ausgleichsvorrichtung (5) eingeführter neuer Warenträger (8) von dem wenigstens einen Hebeelement (50) angehoben wird und den in der angehobenen Position zeitweise fixierten Warenträger (8) anhebt und außer Eingriff mit den Verriegelungselementen (51) bringt.

14. Verfahren nach einem der Ansprüche 11 bis 13, wobei in einem dritten Verfahrensschritt die Metallplatten (2) mittels einer Abkühlvorrichtung (12) abgekühlt und vorzugsweise besprüht, geschnitten und/oder umgeformt werden.

15. Verfahren nach einem der Ansprüche 11 bis 14, wobei in einem vierten Verfahrensschritt die Warenträger (2) von der Ausgangsöffnung (7) mittels einer Rückführvorrichtung (11) außerhalb der Ausgleichsvorrichtung (4) zur Eingangsöffnung (6) zurückgeführt werden.

## Claims

1. Annealing apparatus (1) for annealing metal plates (2), having a heating apparatus (3) for heating the metal plates (2) and an equalizing apparatus (4) for holding the metal plates (2) at an essentially constant temperature, **characterized in that** the equalizing apparatus (4) has a stacking and transport mechanism (5) for stacking, one on top of the other, the metal plates (2) heated by means of the heating apparatus (3) in the equalizing apparatus (4) and for transporting the heated metal plates (2) through the equalizing apparatus (4) along a vertical direction (101) essentially perpendicular to the principal plane of extent (100) of the metal plates (2), wherein the equalizing apparatus (4) is a passive equalizing apparatus (4) and is designed without an active heat source for holding the metal plates (2) at an essentially constant temperature.

2. Annealing apparatus (1) according to Claim 1, wherein the equalizing apparatus (4) has an entry opening (6) for introducing into the equalizing apparatus (4) the metal plates (2) heated by means of the heating apparatus (3), and an exit opening (7) for discharging from the equalizing apparatus (4) the metal plates (2) transported through the equalizing apparatus (4) by means of the stacking and transport mechanism (5), wherein the exit opening (7) is arranged on a side of the equalizing apparatus (4) opposite the entry opening (6), along the vertical direction (101).

3. Annealing apparatus (1) according to either of the preceding claims, wherein the stacking and transport mechanism (5) is designed such that the metal plates (2) are transported through the equalizing apparatus (4) essentially anti-parallel to the direction of the gravitational field of the Earth.

4. Annealing apparatus (1) according to one of the preceding claims, wherein the annealing apparatus (1) has a multiplicity of goods carriers (8) wherein each goods carrier (8) is provided for receiving one metal plate (2) and wherein preferably the goods carriers (8) can be at least temporarily releasably coupled to the stacking and transport mechanism (5) such that the goods carriers (8) are stacked directly one on top of the other along the vertical direction (101), and transported through the equalizing apparatus (4), by means of the stacking and transport mechanism (5), wherein the stacking and transport mechanism (5) has at least one lifting element (50) for lifting, in the vertical direction (101), a lowermost goods carrier (8) located in the equalizing apparatus (4), wherein the lifting element (50) preferably comprises a bolt that projects in the vertical direction (101) into the equalizing apparatus (4), wherein the stacking and transport mechanism (5) has locking elements (51) for immobilizing a lowermost goods carrier (8) that is located in the equalizing apparatus (4) and is raised by means of the lifting element (5), wherein the locking elements (51) preferably project laterally into the equalizing apparatus (4), parallel to the principal plane of extent (100).

5. Annealing apparatus (1) according to Claim 4, wherein the goods carriers (8) have centring devices (9) for centring the metal plates (2) arranged in each case on the goods carriers (8), which are preferably arranged at end-face sides of the goods carriers (8) and which particularly preferably take the form of inwardly curved brackets of the goods carrier (8), wherein the goods carriers (8) have supporting devices (10) which preferably comprise supporting surfaces for the received metal plate (2), which project in the direction of the respectively received metal plate (2), wherein it is particularly preferred for the supporting surfaces to take the form of raised portions created in the goods carrier (8) in the direction of the received metal plate (2), wherein the annealing apparatus (1) has a recirculating apparatus (11) outside the equalizing apparatus (4) for transporting the goods carriers (8) from the exit opening (7) back to the entry opening (6).

6. Annealing apparatus (1) according to one of the preceding claims, wherein the annealing apparatus (1) has a cooling apparatus (12) for cooling the metal plates (2) which have been heated by means of the heating apparatus (3) and have been held at an essentially constant temperature by means of the equalizing apparatus (4), wherein the cooling apparatus (12) preferably comprises a first cooling die (14) and a second cooling die (15) which is able to move relative to the first cooling die (14) parallel to the vertical direction (101).

7. Annealing apparatus (1) according to Claim 6, wherein the first and the second cooling dies (14, 15) preferably have pipework elements (17) for piping a cooling liquid through the cooling apparatus (12).

8. Annealing apparatus (1) according to either of Claims 6 and 7, wherein the cooling apparatus (12) takes the form of a forming apparatus, wherein the first and second cooling dies (14, 15) preferably take the form of rams.

9. Annealing apparatus (1) according to one of Claims 6 to 8, wherein the cooling apparatus (12) has a spray apparatus (18) for spraying a liquid onto the metal plates (2), wherein the spray apparatus (18) preferably has heatable nozzles (19) which are supplied, by means of a pump, with liquid from a liquid reservoir (20).

10. Annealing apparatus (1) according to one of Claims 6 to 9, wherein the cooling apparatus (12) has a cutting apparatus (21) which preferably comprises cutting blades (22) adjoining the cooling dies (14, 15), wherein the first and second cooling dies (14, 15) can be moved together with respect to the cutting blades (22).

11. Method for annealing metal plates (2) using an annealing apparatus (1) according to one of the preceding claims, wherein in a first method step metal plates (2) are heated by means of the heating apparatus (3) and wherein in a second method step the heated metal plates (2) are held at an essentially constant temperature by means of the equalizing apparatus (4), **characterized in that** the metal plates (2) are stacked one on top of the other in the equalizing apparatus (4), and transported through the equalizing apparatus (4) along the vertical direction (101), by means of the stacking and transport apparatus (5).

12. Method according to Claim 11, wherein in a first part step of the second method step a metal plate (2) is arranged on a goods carrier (8), wherein in a second part step of the second method step the goods carrier (8) is introduced together with the metal plate (2) through an entry opening (6) into the equalizing apparatus (4), wherein in a third part step of the second method step the goods carrier (2) together with the metal plate (2) is transported along the vertical direction (101) through the equalizing apparatus (4), wherein a further goods carrier (8) together with a further metal plate (2) arranged on the further goods carrier (8) is introduced through the entry opening (6) into the equalizing apparatus (4) and wherein in a third part step of the second method step the goods carrier (8) together with the metal plate (2) is discharged through an exit opening (7), wherein the further goods carrier (2) together with the further metal plate (2) is transported along the vertical direction (101) through the equalizing apparatus (4).

13. Method according to either of Claims 11 and 12, wherein in the second method step in each case only the lowermost goods carrier (8) in the equalizing apparatus (5) is directly raised by means of at least one lifting element (50) and is immobilized in the raised position by means of locking elements (51) until a new goods carrier (8) introduced through the entry opening (6) into the equalizing apparatus (5) is raised by the at least one lifting element (50) and lifts the goods carrier (8) temporarily immobilized in the raised position and disengages the latter from the locking elements (51).

14. Method according to one of Claims 11 to 13, wherein in a third method step the metal plates (2) are cooled by means of a cooling apparatus (12) and are preferably sprayed, cut and/or formed.

15. Method according to one of Claims 11 to 14, wherein in a fourth method step the goods carriers (2) are recirculated from the exit opening (7) to the entry opening (6), by means of a recirculating apparatus (11) which is external to the equalizing apparatus (4).

## Revendications

1. Dispositif de recuit (1) pour le recuit de plaques de métal (2), présentant un dispositif de chauffage (3) pour chauffer les plaques de métal (2) et un dispositif d'équilibrage (4) pour maintenir les plaques de métal (2) à une température essentiellement constante, **caractérisé en ce que** le dispositif d'équilibrage (4) présente un mécanisme d'empilage et de transport (5) pour empiler les unes sur les autres les plaques de métal (2) chauffées au moyen du dispositif de chauffage (3) dans le dispositif d'équilibrage (4) et pour transporter les plaques de métal (2) chauffées le long d'une direction (101) verticale essentiellement perpendiculaire aux plans d'étendue principaux (100) des plaques de métal (2) à travers le dispositif d'équilibrage (4), le dispositif d'équilibrage (4) étant un dispositif d'équilibrage passif (4) et étant réalisé sans dispositif de chauffage actif pour maintenir les plaques de métal (2) à une température essentiellement constante.

2. Dispositif de recuit (1) selon l'une quelconque des revendications précédentes, dans lequel le dispositif d'équilibrage (4) présente une ouverture d'entrée (6) pour introduire les plaques de métal (2) chauffées au moyen du dispositif de chauffage (3) dans le dispositif d'équilibrage (4) et une ouverture de sortie (7) pour délivrer les plaques de métal (2) transportées au moyen du mécanisme d'empilage et de transport (5) à travers le dispositif d'équilibrage (4) hors du dispositif d'équilibrage (4), l'ouverture de sortie (7) étant disposée le long de la direction verticale (101) sur un côté du dispositif d'équilibrage (4) opposé à l'ouverture d'entrée (6).

3. Dispositif de recuit (1) selon l'une quelconque des revendications précédentes, dans lequel le mécanisme d'empilage et de transport (5) est réalisé de telle sorte que les plaques de métal (2) soient transportées essentiellement de manière antiparallèle à la direction du champ gravitationnel de la terre à travers le dispositif d'équilibrage (4).

4. Dispositif de recuit (1) selon l'une quelconque des revendications précédentes, dans lequel le dispositif de recuit (1) présente une pluralité de supports de produits (8), chaque support de produit (8) étant prévu à chaque fois pour recevoir une plaque de métal (2) et de préférence les supports de produit (8) pouvant être accouplés au moins temporairement de manière détachable au mécanisme d'empilage et de transport (5) de telle sorte que les supports de produits (8) soient empilés les uns sur les autres directement au moyen du mécanisme d'empilage et de transport (5) le long de la direction verticale (101) et soient transportés à travers le dispositif d'équilibrage (4), le mécanisme d'empilage et de transport (5) présentant au moins un élément de levage (50) pour soulever un support de produit inférieur (8) se trouvant dans le dispositif d'équilibrage (4) dans la direction verticale (101), l'élément de levage (50) comprenant de préférence un goujon saillant dans la direction verticale (101) dans le dispositif d'équilibrage (4), le mécanisme d'empilage et de transport (5) présentant des éléments de verrouillage (51) pour fixer un support de produit inférieur (8) se trouvant dans le dispositif d'équilibrage (4) et soulevé au moyen de l'élément de levage (5), les éléments de verrouillage (51) faisant saillie de préférence parallèlement au plan d'étendue principal (100) latéralement dans le dispositif d'équilibrage (4).

5. Dispositif de recuit (1) selon la revendication 4, dans lequel les supports de produit (8) présentent des dispositifs de centrage (9) pour le centrage des plaques de métal (2) disposées à chaque fois sur les supports de produits (8), lesquels sont de préférence disposés sur des côtés frontaux des supports de produits (8) et sont réalisés particulièrement préférablement sous forme de pattes du support de produits (8) cintrées vers l'intérieur, les supports de produits (8) présentant des dispositifs d'appui (10) qui comprennent de préférence des surfaces d'appui pour la plaque de métal reçue (2) saillant dans la direction de la plaque de métal (2) respectivement reçue, les surfaces d'appui étant particulièrement préférablement réalisées sous forme de moulures pratiquées dans le support de produits (8) dans la direction de la plaque de métal reçue (2), le dispositif de recuit (1) présentant un dispositif de retour (11) pour le transport en arrière des supports de produits (8) de l'ouverture de sortie (7) vers l'ouverture d'entrée (6) à l'extérieur du dispositif d'équilibrage (4).

6. Dispositif de recuit (1) selon l'une quelconque des revendications précédentes, dans lequel le dispositif de recuit (1) présente un dispositif de refroidissement (12) pour refroidir les plaques de métal (2) chauffées au moyen du dispositif de chauffage (3) et maintenues à une température essentiellement constante au moyen du dispositif d'équilibrage (4), le dispositif de refroidissement (12) comprenant de préférence un premier poinçon de refroidissement (14) et un deuxième poinçon de refroidissement (15) déplaçable parallèlement à la direction verticale (101) par rapport au premier poinçon de refroidissement (14).

7. Dispositif de recuit (1) selon la revendication 6, dans lequel le premier et le deuxième poinçon de refroidissement (14, 15) présentent de préférence des éléments de conduite (17) pour conduire un liquide de refroidissement à travers le dispositif de refroidissement (12).

8. Dispositif de recuit (1) selon l'une quelconque des revendications 6 ou 7, dans lequel le dispositif de refroidissement (12) est réalisé sous forme de dispositif de formage, le premier et le deuxième poinçon de refroidissement (14, 15) étant de préférence réalisés sous forme de poinçons de pressage.

9. Dispositif de recuit (1) selon l'une quelconque des revendications 6 à 8, dans lequel le dispositif de refroidissement (12) présente un dispositif de pulvérisation (18) pour pulvériser un liquide sur les plaques de métal (2), le dispositif de pulvérisation (18) présentant de préférence des buses chauffables (19) qui sont alimentées en liquide provenant d'un réservoir de liquide (20) au moyen d'une pompe.

10. Dispositif de recuit (1) selon l'une quelconque des revendications 6 à 9, dans lequel le dispositif de refroidissement (12) présente un dispositif de coupe (21) qui comprend de préférence des lames de coupe (22) adjacentes aux poinçons de refroidissement (14, 15), le premier et le deuxième poinçon de refroidissement (14, 15) pouvant être déplacés en commun par rapport aux lames de coupe (22).

11. Procédé de recuit de plaques de métal (2) avec un dispositif de recuit (1) selon l'une quelconque des revendications précédentes, dans lequel, dans une première étape de procédé, des plaques de métal (2) sont chauffées au moyen du dispositif de chauffage (3) et dans lequel, dans une deuxième étape de procédé, les plaques de métal chauffées (2) sont maintenues à une température essentiellement constante au moyen du dispositif d'équilibrage (4), **caractérisé en ce que** les plaques de métal (2) sont empilées les unes sur les autres au moyen du dispositif d'empilage et de transport (5) dans le dispositif d'équilibrage (4) et sont transportées le long de la direction verticale (101) à travers le dispositif d'équilibrage (4).

12. Procédé selon la revendication 11, dans lequel, dans une première étape partielle de la deuxième étape de procédé, une plaque de métal (2) est disposée sur un support de produits (8), dans une deuxième étape partielle de la deuxième étape de procédé, le support de produits (8), conjointement avec la plaque de métal (2), étant introduit à travers une ouverture d'entrée (6) dans le dispositif d'équilibrage (4), dans une troisième étape partielle de la deuxième étape de procédé, le support de produits (2) conjointement avec la plaque de métal (2) étant transporté le long de la direction verticale (101) à travers le dispositif d'équilibrage (4), un support de produits (8) supplémentaire étant introduit conjointement avec une plaque de métal (2) supplémentaire disposée sur le support de produits (8) supplémentaire à travers l'ouverture d'entrée (6) dans le dispositif d'équilibrage (4) et dans une troisième étape partielle de la deuxième étape de procédé, le support de produits (8) étant déchargé conjointement avec la plaque de métal (2) à travers une ouverture de sortie (7), le support de produits (2) supplémentaire étant transporté conjointement avec la plaque de métal (2) supplémentaire le long de la direction verticale (101) à travers le dispositif d'équilibrage (4).

13. Procédé selon l'une quelconque des revendications 11 ou 12, dans lequel, dans la deuxième étape de procédé, au moyen d'au moins un élément de levage (50), à chaque fois seulement le support de produit (8) le plus inférieur se trouvant dans le dispositif d'équilibrage (5) est immédiatement soulevé et est fixé au moyen d'éléments de verrouillage (51) dans la position soulevée jusqu'à ce qu'un nouveau support de produits (8) introduit à travers l'ouverture d'entrée (6) dans le dispositif d'équilibrage (5) soit soulevé par l'au moins un élément de levage (50) et soulève le support de produits (8) fixé entre-temps dans la position soulevée et le désengage des éléments de verrouillage (51).

14. Procédé selon l'une quelconque des revendications 11 à 13, dans lequel, dans une troisième étape de procédé, les plaques de métal (2) sont refroidies au moyen d'un dispositif de refroidissement (12) et sont de préférence pulvérisées, découpées et/ou mises en forme.

15. Procédé selon l'une quelconque des revendications 11 à 14, dans lequel, dans une quatrième étape de procédé, les supports de produits (2) sont ramenés de l'ouverture de sortie (7) au moyen d'un dispositif de retour (11) à l'extérieur du dispositif d'équilibrage (4) jusqu'à l'ouverture d'entrée (6).
